# EUROPÄISCHE PATENTANMELDUNG

(11) **EP 4 309 822 A1**
(43) Veröffentlichungstag der Anmeldung: **24.01.2024**
(21) Anmeldenummer: 23185580.0
(22) Anmeldetag: 14.07.2023
(51) Int. Cl.: B21D 51/26, B65B 7/28, B65B 31/02

(54) **DECKELZUFUHR FÜR EINEN VERSCHLIESSER UND VERSCHLIESSER**

(30) Priorität: 19.07.2022 EP 22185618
(71) Anmelder: Ferrum Packaging AG, 5503 Schafisheim (CH)
(72) Erfinder: Winkelmann, Jörn, 25355 Barmstedt (DE); Stoltenberg, Peter, 5000 Aarau (CH)
(74) Vertreter: IPS Irsch AG

(57) **Zusammenfassung**

Die Erfindung betrifft einen Verschliesser (1000) zum Verschliessen eines Behälters (100) umfassend einen Arbeitsraum (2), in welchem Arbeitsraum (2) der Behälter (100) mit einem Deckel (101) verschlossen wird; und ein den Arbeitsraum (2) umgebendes Gehäuse (20); eine Deckelzufuhr (1) zum Zuführen einer Vielzahl der Deckel (101) in einem Deckelstapel (121) zum Arbeitsraum (2); wobei die Deckelzufuhr (1) einen ersten Abschnitt (11) umfasst, welcher derart im Arbeitsraum (5) angeordnet ist, dass der erste Abschnitt (11) von dem Gehäuse (20) umgeben wird, sowie einen zweiten ausserhalb des Gehäuses (20) angeordneten Abschnitt (12) umfasst. Weiter umfasst die Deckelzufuhr (1) eine Dichtung (5), welche derart zwischen dem ersten Abschnitt (11) und dem zweiten Abschnitt (12) angeordnet ist, dass der erste Abschnitt (11) gegenüber dem zweiten Abschnitt (12) abgedichtet werden kann.

## Beschreibung

Die Erfindung betrifft einen Verschliesser zum Verschliessen eines Behälters. Die Erfindung betrifft weiter eine Deckelzufuhr für einen Verschliesser sowie ein Verfahren zum Zuführen eines Deckels zu einem erfindungsgemässen Verschliesser.

Bei der Abfüllung von Getränkedosen oder Lebensmitteldosen durchlaufen die Dosen nach der Befüllung mit dem Getränk oder dem Lebensmittel einen Dosenverschliesser, wobei die befüllten Dosenkörper über einen Zuführweg einlaufen und über einen weiteren Zuführweg Dosendeckel einlaufen. Der Dosenverschliesser weist üblicherweise mehrere karussellförmig angeordnete, gleichartige Stationen auf, in denen jeweils eine Dose mit einem Dosendeckel verschlossen wird. Die Dosendeckel werden dabei auf die Dosenkörper geführt und mit einer Halteplatte eines Falzkopfes auf dem Dosenkörper gehalten. Dieses Halten dient auch der Fixierung der Dosen gegen ein Ausbrechen aus der von den Dosen in dem Dosenverschliesser durchlaufenen Kreisbahn aufgrund der Zentrifugalkraft. In dem Dosenverschliesser werden dabei die Dosenkörper mit dem Dosendeckel randseitig über eine Falzrolle gefalzt und somit verschlossen. In der Regel wird die Dose mit dem Dosendeckel dabei mittels des Falzkopfes zusätzlich um die eigene Symmetrieachse rotiert. Zur Rotation sind die Falzrollen und Falzköpfe an einer jeweiligen Falzwelle angeordnet.

Ein gattungsgemässer Dosenverschliesser ist in der DE 749636 und der DE4234115 A1 beschrieben. Der Dosenverschliesser umfasst eine Einspannvorrichtung zur Aufnahme einer zu verschliessenden Dose. Im Betriebszustand ist die zu verschliessende Dose in die Einspannvorrichtung eingebracht und durch diese in axialer und radialer Richtung gesichert. Ebenso ist ein Dosendeckel über der Dosenöffnung der zu verschliessenden Dose zentriert eingebracht. Die Dose weist im Bereich der Dosenöffnung einen umlaufenden Dosenflansch und der Dosendeckel einen umlaufenden Dosendeckelflansch auf. Zum Verschliessen der Dosenöffnung durch den Dosendeckel umfasst der Dosenverschliesser zusätzlich zwei um jeweils eine Achse drehbar gelagerte Falzrollen, die den Dosenflansch und den Dosendeckelflansch mittels einer im wesentlichen radial wirkenden Kraft miteinander verpressen, wobei die Verpressung durch ein kontinuierliches Abrollen in Umfangsrichtung entlang dem Umfang der Dosenöffnung erfolgt.

Ein weiterer Dosenverschliesser ist aus der GB 2098899 A bekannt. Der Dosenverschliesser umfasst eine Einspannvorrichtung zur Aufnahme der zu verschliessenden Dose und eine Falzrolle. Im Betriebszustand ist die zu verschliessende Dose in die Einspannvorrichtung eingebracht und durch diese in axialer und radialer Richtung gesichert. Ebenso ist ein Dosendeckel über der Dosenöffnung der zu verschliessenden Dose zentriert eingebracht. Die Dose weist im Bereich der Dosenöffnung des Dosenkörpers einen umlaufenden Dosenflansch und der Dosendeckel einen umlaufenden Dosendeckelflansch auf, welche miteinander gefalzt werden.

Um die Dosendeckel auf die Dosenkörper beziehungsweise die Deckel auf die Behälter aufzubringen, werden die Dosendeckel mittels einer Deckelzufuhr zum Dosenverschliesser zugeführt und auf die Dosenkörper aufgelegt.

Zum besseren Verständnis der vorliegenden Erfindung wird im Folgenden eine aus dem Stand der Technik bekannte Deckelzufuhr anhand der Fig. 1 beschrieben.

Zur besseren Unterscheidung des bekannten Standes der Technik von der vorliegenden Erfindung werden im Rahmen dieser Anmeldung Bezugszeichen zu Merkmalen bekannter Vorrichtungen mit einem Hochkomma (in Fig. 1) versehen, während Merkmale zu erfindungsgemässen Vorrichtungen oder deren Bestandteilen kein Hochkomma tragen.

Fig. 1 zeigt eine schematische Darstellung eines Verschliessers 1000' zum Verschliessen eines Behälters mit einer Deckelzufuhr 1'.

Der Verschliesser 1000' umfasst einen Arbeitsraum 2', in welchem die Behälter mit einem Deckel 101' verschlossen werden können sowie ein den Arbeitsraum 2' umgebendes Gehäuse 20'. Ausserdem umfasst der Verschliesser 1000' die Deckelzufuhr 1' zum Zuführen einer Vielzahl der Deckel 101' in einem Deckelstapel zum Arbeitsraum 2'. Dabei hat die Deckelzufuhr 1' einen ersten Abschnitt 11', welcher im Arbeitsraum 2' angeordnet ist, also von dem Gehäuse 20' umgeben wird, sowie einen zweiten ausserhalb des Gehäuses 20' angeordneten Abschnitt 12'.

Wie zu erkennen ist, führt die Deckelzufuhr 1' durch das Gehäuse 20' durch, wodurch das Gehäuse 20' keine klare Abgrenzung des Arbeitsraums 2' zur Umgebung 7' ermöglicht.

Insbesondere ist ein Dach des Gehäuses 20' nur schematisch dargestellt und in der Praxis meist nicht vorhanden.

Der Arbeitsraum 2' hat jedoch hohe Anforderung an die Hygiene und soll möglichst gut gegen aussen (die Umgebung 7') isoliert sein beziehungsweise gegenüber der Umgebung 7' abgegrenzt sein. Ausserdem soll der Arbeitsraum 2' bei einer Reinigung möglichst rückstandslos gereinigt werden können.

Die Deckelzufuhr 1' führt jedoch über eine Öffnung 22' in dem Arbeitsraum 2', welche ausreichend gross ist, um auch einen Formatwechsel zu ermöglichen (also eine Umstellung auch eine andere, insbesondere auch grössere Deckelgrösse). Vor der Reinigung wird eine Deckelklemmung 5' betätigt und sämtliche zwischen Deckelklemmung 5' und Arbeitsraum 2' liegenden Deckel 101' werden entfernt. Während der Reinigung verbleibt die Öffnung 22' zur Umgebung 7'. Eine klare Abgrenzung zwischen Arbeitsraum 2' (welcher gereinigt wird) und Umgebung 7' ist nicht gegeben.

Ein wesentlicher Nachteil der aus dem Stand der Technik bekannten Vorrichtungen liegt also darin, dass der Arbeitsraum nicht gegenüber der Umgebung abgegrenzt ist.

Aufgabe der Erfindung ist es daher, einen Verschliesser bereitzustellen, welcher die aus dem Stand der Technik bekannten nachteiligen Wirkungen vermeidet. Insbesondere soll ein Verschliesser mit möglichst hygienischem Arbeitsraum bereitgestellt werden.

Die Aufgabe wird durch einen erfindungsgemässen Verschliesser und durch das erfindungsgemässe Verfahren gelöst.

Erfindungsgemäss wird ein Verschliesser zum Verschliessen eines Behälters vorgeschlagen. Hierbei umfasst der Verschliesser einen Arbeitsraum, in welchem Arbeitsraum der Behälter mit einem Deckel verschlossen werden kann. Ausserdem umfasst der Verschliesser ein den Arbeitsraum umgebendes Gehäuse sowie eine Deckelzufuhr zum Zuführen einer Vielzahl der Deckel in einem Deckelstapel zum Arbeitsraum. Dabei umfasst die Deckelzufuhr einen ersten Abschnitt, welcher derart im Arbeitsraum angeordnet ist, dass der erste Abschnitt von dem Gehäuse umgeben wird, sowie einen zweiten ausserhalb des Gehäuses angeordneten Abschnitt. Ausserdem umfasst die Deckelzufuhr eine Dichtung, welche derart zwischen dem ersten Abschnitt und dem zweiten Abschnitt angeordnet ist, dass der erste Abschnitt gegenüber dem zweiten Abschnitt abgedichtet werden kann.

Durch diese Dichtung wird es insbesondere ermöglicht, dass der Arbeitsraum gegenüber einer Umgebung abgegrenzt und abgeschlossen wird, sodass der Arbeitsraum als ein hygienischer Bereich, also eine Hygienezone fungieren kann. Durch die Dichtung kann also ein unerwünschter Eintritt von Gasen, Dämpfen, Festoffen und / oder Flüssigkeiten vom zweiten Abschnitt in den ersten Abschnitt beziehungsweise aus der Umgebung in den Arbeitsraum vermieden oder zumindest verringert werden. Die Dichtung kann also im Speziellen derart zwischen dem ersten Abschnitt und dem zweiten Abschnitt angeordnet sein, dass der Arbeitsraum durch die Dichtung (zumindest in diesem Bereich) abgedichtet werden kann. In Zusammenwirkung mit dem Gehäuse grenzt die Dichtung also den Arbeitsraum des Verschliessers ab (und ermöglicht so das Bilden der Hygienezone).

Insbesondere kann das Gehäuse als Verschalung, Verkleidung, Umhüllung oder Ummantelung angesehen werden, welches den Arbeitsraum zumindest teilweise umgibt und so von der Umgebung abtrennt.

Dabei ist der Arbeitsraum der Raum des Verschliessers, in welchem der Behälter vorzugsweise mit dem Deckel verschlossen wird, insbesondere der Raum, in welchem ein Falzprozess stattfindet.

Die Dichtung kann als eine Deckelklemmung ausgestaltet sein und der Arbeitsraum kann durch ein Zusammenwirken der Deckelklemmung mit dem Deckelstapel abgedichtet werden. Die Deckelklemmung kann also insbesondere den Deckelstapel halten beziehungsweise anhalten, sodass durch eine Ausübung einer Kraft von der Deckelklemmung auf den Deckelstapel die Abdichtung ermöglicht wird, indem der Deckelstapel angehalten wird. Mit anderen Worten, kann durch Deckelklemmung der Deckelstapel derart angehalten werden, dass der Arbeitsraum durch ein Zusammenwirken der Deckelklemmung mit dem Deckelstapel abgedichtet werden kann.

Dies hat den Vorteil, dass eine Abdichtung einerseits platzsparend innerhalb der Deckelzufuhr erreicht werden kann und ausserdem keine zusätzlichen aufwendigen Vorrichtungsteile benötigt werden. Die Dichtung kann also besonders bevorzugt in einem Innenraum der Deckelzufuhr angeordnet sein.

Insbesondere kann die Deckelklemmung von einem ersten Zustand in einen zweiten Zustand expandierbar sein, sodass der Deckelstapel in dem zweiten Zustand von der Deckelklemmung gehalten werden kann. Hierfür kann die Deckelklemmung einen Expansionsraum umfassen, welcher zur Expansion in den zweiten Zustand mit einem Fluid befüllbar ist. Das Fluid kann dabei ein Gas und / oder eine Flüssigkeit sein.

Besonders bevorzugt umfasst der erste Abschnitt eine Abstapelvorrichtung zur Vereinzelung der Deckel aus dem Deckelstapel.

In Ausführung der Erfindung kann das Gehäuse einen Gehäuseabschnitt umfassen, welcher zumindest den ersten Abschnitt der Deckelzufuhr umgibt, also sich insbesondere (zumindest) bis zur Dichtung beziehungsweise Deckelklemmung erstreckt. Dabei kann der Gehäuseabschnitt ein Teil des Gehäuses sein, welcher aussen an einem Hauptgehäuse des Gehäuses angeordnet, angebracht beziehungsweise aufgesetzt ist. So kann der Arbeitsraum also durch den Gehäuseabschnitt «erweitert» werden. Dabei kann der Gehäuseabschnitt insbesondere rohrförmig sein. Die Dichtung ist besonders bevorzugt innerhalb des Gehäuseabschnittes angeordnet. Ausserdem kann der Gehäuseabschnitt auch von dem Hauptgehäuse umgeben werden.

Selbstverständlich könnte der Gehäuseabschnitt den zweiten Abschnitt auch teilweise oder vollständig umgeben.

Der zweite Abschnitt der Deckelzufuhr kann einen Deckelseparierer zum Vereinzeln der Vielzahl von Deckeln, insbesondere von metallischen Deckeln umfassen. So können die Deckel vor dem Einbringen in den Arbeitsraum vereinzelt werden, um so eine vereinfachte Verarbeitung zu ermöglichen.

Ausserdem kann die Deckelzufuhr eine Behandlungseinrichtung umfassen, sodass die Deckel in einem vorgebbaren Behandlungsbereich und / oder die Deckelzufuhr mit einem Behandlungsmedium behandelt, insbesondere gereinigt werden können. Folglich wird die Hygiene durch eine entsprechende Behandlungseinrichtung erhöht. Besonders bevorzugt kann die Behandlungseinrichtung eine Ringdüse umfassen, welche insbesondere in einem Gehäuseinnenraum des Gehäuseabschnittes des ersten Abschnittes der Deckelzufuhr angeordnet ist.

In der Praxis kann das Behandlungsmedium ein flüssiges und / oder gasförmiges Behandlungsmedium, insbesondere ein Entkeimungsmittel wie beispielweise Chlordioxid, ein Spülmittel, im Speziellen Wasser, oder ein Reinigungs- oder Trocknungsgas, insbesondere Luft oder ein Behandlungsmedium in Form eines elektromagnetischen Strahlungsmediums, insbesondere Ultraviolettstrahlung, im Speziellen eine Pulsed-Light Strahlung ist und / oder wobei das flüssige Behandlungsmedium und / oder das gasförmige Behandlungsmedium unter einem vorgebbaren Behandlungsdruck in den Behandlungsbereich einbringbar ist, sein.

Zur Abführung eines Behandlungsrückstandes kann der Verschliesser dabei eine Abführeinrichtung umfassen. Die Abführeinrichtung kann zum Entfernen des Behandlungsrückstandes am Arbeitsraum, insbesondere zumindest teilweise im Gehäuse angeordnet sein. Dabei kann die Abführeinrichtung ein Abfluss, bevorzugt ein mit einem Filter ausgestatteter Abfluss und / oder eine Abführeinrichtung in Form einer Absaugvorrichtung, bevorzugt eine mit einem Filter ausgestattete Absaugvorrichtung sein.

Erfindungsgemäss wird weiter eine Deckelzufuhr zum Zuführen der Vielzahl von Deckeln in dem Deckelstapel zu dem Arbeitsraum des Verschliesser vorgeschlagen. Dabei umfasst die Deckelzufuhr den ersten Abschnitt sowie den zweiten Abschnitt, wobei die Deckelzufuhr die Dichtung umfasst, welche derart zwischen dem ersten Abschnitt und dem zweiten Abschnitt angeordnet ist, dass der erste Abschnitt gegenüber dem zweiten Abschnitt abgedichtet werden kann.

Besonders bevorzugt umfasst die Deckelzufuhr den Gehäuseabschnitt, welcher um den ersten Abschnitt angeordnet ist.

Zur besseren Führung des Deckelstapels kann die Deckelzufuhr ein Führungselement, insbesondere eine Führungsstange oder eine Führungsschiene zum Leiten des Deckelstapels umfassen.

Erfindungsgemäss wird ausserdem ein Verfahren zum Zuführen des Deckels zu dem Verschliesser vorgeschlagen. In dem erfindungsgemässen Verfahren wird der erfindungsgemässe Verschliesser beziehungsweise die erfindungsgemässe Deckelzufuhr bereitgestellt und die Vielzahl der Deckel in dem Deckelstapel zum Arbeitsraum zugeführt.

Im Arbeitsraum können Elemente zum Verschliessen des Behälters angeordnet sein. Ein Element zum Verschliessen des Behälters kann ein Verschliesskopf zum Befestigen eines Deckels auf dem Behälter (also zum Verschliessen des Behälters mit dem Deckel) sein. Besonders bevorzugt ist dabei eine Vielzahl von Verschliessköpfen im Arbeitsraum angeordnet. Dabei kann der Verschliesskopf Falzmittel zum Falzen des Deckels an den Behälter umfassen. Die Falzmittel können dabei eine Falzrolle und einen Falzkopf sein. Der beziehungsweise jeder Verschliesskopf kann also mindestens eine Falzrolle (besonders bevorzugt zwei Falzrollen) und einen Falzkopf umfassen. Dabei kann der Verschliesskopf um eine Falzachse rotierbare Falzwellen umfassen, wobei an einem Ende der jeweiligen Falzwelle das Falzmittel angeordnet ist (Falzkopf und Falzrolle sind also insbesondere über jeweilige Falzwellen rotierbar).

In einer besonders bevorzugten Ausführungsform ist die Vielzahl der Verschliessköpfe wie im Stand der Technik bekannt in Form eines Karussells angeordnet.

Der erfindungsgemässe Verschliesser kann weiter eine Hubstation (beziehungsweise eine Vielzahl von Hubstationen) zum Anheben des Behälters umfassen. Die Hubstationen können dabei gegenüber von den Verschliessköpfen als Teil des Karussells angeordnet sein.

In der Praxis kann der Verschliesser eine Behälterzuführung zum Zuführen der Behälter (wie zum Beispiel einen Einführtisch) zum Arbeitsraum und eine Behälterabführung zum Abführen der Behälter aus dem Arbeitsraum umfassen.

Bei dem Verschliessen der Behälter werden der Deckel und der Behälter in den Arbeitsraum zugeführt. Dann wird der Deckel auf dem Behälter positioniert und der Behälter mit dem Deckel verschlossen. Dann wird der verschlossene Behälter aus dem Arbeitsraum abgeführt.

Insbesondere kann das Verschliessen dabei das Falzen des Deckels an den Behälter mittels wenigstens einer Falzrolle (insbesondere zwei Falzrollen) und einem Falzkopf umfassen.

Der erfindungsgemässe Verschliesser ist bevorzugt als ein Dosenverschliesser ausgestaltet. Der Dosenverschliesser weist vorzugsweise mehrere karussellförmig angeordnete gleichartige Stationen (von vorzugsweise Verschliessköpfen und Hubstationen, also das Karussell) auf, in denen jeweils eine Dose mit einem Dosendeckel verschlossen werden kann.

Dabei kann der Behälter eine Dose und der Deckel ein Dosendeckel sein, welche durch den Dosenverschliesser miteinander gefalzt werden.

Der Dosenverschliesser umfasst zum Verschliessen der Dose bevorzugt mehrere Verschliessköpfe (wie vorangehend beschrieben mit mehreren Falzrollen und einem Falzkopf). Im Betriebszustand werden die Falzrollen mit ihrem jeweiligen Falzprofil in Kontakt mit einem Dosendeckelflansch des Dosendeckels und einem Dosenflansch der Dose gebracht. Durch Rotation der Dose wird dann die Falzrolle in Umfangsrichtung der Dose rotiert, wobei der Dosenflansch mit dem Dosendeckelflansch gefalzt wird. Zur Rotation der Dose wird die Dose bevorzugt zwischen dem Falzkopf und einer Stütze (insbesondere der Hubstation) eingespannt, wobei der Falzkopf mit der Falzwelle um die Falzachse rotiert wird (die Dose wird zum Verschliessen also in axialer und radialer Richtung fixiert und in Umfangsrichtung rotiert).

Im Rahmen der Erfindung kann unter der Dose ein rotationssymmetrischer Behälter verstanden werden, welcher mittels des Dosenverschliessers und der zugehörigen Falzrolle verschlossen wird. Eine Dose kann vorzugsweise ein Metall, insbesondere Aluminium oder Stahl umfassen.

Der erfindungsgemässe Verschliesser kann als Falzprozess das Karussell mit der Vielzahl von Verschliessköpfen umfassen. Ausserdem kann der Verschliesser einen ersten Zulauf für Dosenkörper, insbesondere mit einem Produkt gefüllte Dosenkörper zu dem Karussell und einen zweiten Zulauf für Dosendeckel zu dem Karussell umfassen. Zudem kann der Verschliesser einen Auslauf für gefalzte Dosen von dem Karussell umfassen.

Prinzipiell kann der erfindungsgemässe Verschliesser analog zu den bereits aus dem Stand der Technik bekannten Dosenverschliessern sein, unterscheidet sich jedoch in der Deckelzufuhr.

Prinzipiell kann der Verschliesser bevorzugt mindestens zwei Arten von Falzrollen mit vorzugsweise unterschiedlichen Falzprofilen umfassen (wobei der entsprechende Verschliesskopf Falzrollen beider Arten umfasst), sodass Dosen nach einem Doppelfalzprinzip verschlossen werden können, bei welchem die Dosen in der Regel in zwei Stufen verschlossen werden. Je eine Art Falzrolle ist dabei für eine Stufe zuständig. Die erste Art Falzrolle fertigt einen Vorfalz an, während die zweite Art Falzrolle die Dose / das Gebinde komplett verschliesst.

Im erfindungsgemässen Verfahren können Dosendeckel und Dosenkörper vor dem eigentlichen Falzprozess an einem definierten Punkt zusammengeführt werden. Das Zuführen der Dosendeckel zum definierten Punkt erfolgt vorzugsweise durch einen Begasungsrotor, auf welchem die Dosendeckel aufliegen. Alternativ zum Begasungsrotor kann auch ein Deckelrotor mit Schienen zum Transport der Deckel verwendet werden, wobei die Begasung über eine lineare Begasungsvorrichtung durchgeführt wird, welche stationär angeordnet ist. Die Deckel liegen dann nur auf den Schienen auf und werden durch den Deckelrotor bewegt. Die Dosenkörper werden durch die Behälterzuführung zugeführt. Die Dosenkörper gelangen von der Behälterzuführung auf eine der jeweiligen Hubstationen (welche in das Karussell integriert sind). Auf einer Umdrehung des Karussells führen die Hubstationen vorzugsweise eine kurvengesteuerte Hubbewegung aus, um die Dosenkörper von unten an die Dosendeckel und später den Falzkopf einzufahren.

In der Praxis können bekannte Dosenverschliesser / Verschliesser mit der erfindungsgemässen Deckelzufuhr modifiziert werden, um so die Nachteile des Standes der Technik zu vermeiden.

Im Folgenden werden die Erfindung und der Stand der Technik anhand von Ausführungsbeispielen unter Bezugnahme auf die Zeichnungen näher erläutert.
- Fig. 1: eine schematische Darstellung eines Verschliessers des Standes der Technik;
- Fig. 2: eine Draufsicht eines erfindungsgemässen Dosenverschliessers;
- Fig. 3: eine schematische Darstellung eines erfindungsgemässen Dosenverschliessers;
- Fig. 4: eine Seitenansicht einer erfindungsgemässen Deckelzufuhr mit Dichtung;
- Fig. 5: eine Seitenansicht einer erfindungsgemässen Deckelzufuhr mit Behandlungseinrichtung;
- Fig. 6: eine Seitenansicht einer erfindungsgemässen Deckelzufuhr mit Sensor.

Fig. 1 wurde bereits vorangehend bei der Darstellung des Standes der Technik beschrieben.

Fig. 2 zeigt eine Draufsicht eines erfindungsgemässen Verschliessers 1000, welcher einen Arbeitsraum 2 umfasst, in welchem Behälter 100 mit einem Deckel 101 verschlossen werden, also ein Falzprozess stattfindet. Dabei wird der Arbeitsraum 2 von dem Gehäuse 20 umgeben, wodurch der Arbeitsraum 2 von einer Umgebung 7 abgegrenzt und abgeschlossen wird, sodass der Arbeitsraum 2 als ein hygienischer Bereich, also eine Hygienezone fungiert. So wird ein hygienisches Verschliessen des Behälters 100 gewährleistet.

Der Verschliesser 1000 zum Verschliessen des Behälters 100 umfasst dabei eine Deckelzufuhr 1 zur Zufuhr des Deckels 101 in den Arbeitsraum 2 und zu dem Behälter 100, einen Begasungsrotor 15 zur Zuführung von Gas zum Behälter 100 und einen Verschliesserstation 14 zum Verschliessen des Behälters 100 mit dem Deckel 101.

Die Verschliesserstation 14 ist im Arbeitsraum 2 angeordnet und als Karussell ausgestaltet, welches eine Vielzahl von karussellförmig angeordneten gleichartigen Stationen von Verschliessköpfen (zum Falzen) und Hubstationen (zum Transportieren und Bewegen) umfasst.

Im dargestellten Ausführungsbeispiel ist der Verschliesser 1000 bevorzugt als ein Dosenverschliesser 1000 ausgestaltet. Dabei ist der Behälter 100 eine Dose 100, welche in der Verschliesserstation 14 mit dem Deckel 101 gefalzt wird.

Im Betriebszustand wird der Deckel 101 entlang des Pfeiles C durch die Deckelzufuhr 1 in den Dosenverschliesser 1000 eingebracht. Hierbei werden die Deckel 101 auf dem Begasungsrotor 15 angeordnet. Durch Rotation des Begasungsrotors 15 werden die Deckel 101 weiter transportiert. Dann werden die Behälter 100 durch die Behälterzuführung 3 entlang Pfeil A in die Behälteraufnahmen 17 des Begasungsrotors 15 eingebracht. Dort wird der Behälter 100 im Bereich B mit einem Gas wie Kohlenstoffdioxid oder Stickstoff begast und mit dem Deckel 101 vereint.

Die Begasung erfolgt entlang des Pfeiles D mit der Gaszufuhr 16. Nach der Begasung wird der Behälter 100 mit dem Deckel 101 vom Begasungsrotor 15 zur Verschliesserstation 14 weitergeführt und dort verschlossen. Alternativ zum Begasungsrotor 15 kann auch ein Deckelrotor mit Schienen zum Transport der Deckel verwendet werden, wobei die Begasung über eine lineare Begasungsvorrichtung durchgeführt wird, welche stationär angeordnet ist. Die Deckel liegen dann nur auf den Schienen auf und werden durch den Deckelrotor bewegt.

Abschliessend wird der verschlossene Behälter 111 mit der Behälterabführung 8 aus dem Arbeitsraum 2 abgeführt.

Fig. 3 zeigt eine schematische Darstellung eines erfindungsgemässen Dosenverschliessers 1000.

Der Dosenverschliesser 1000 umfasst den Arbeitsraum 2, in welchem der Falzprozess stattfindet und ist vom Gehäuse 20 umgeben.

Ausserdem umfasst der Dosenverschliesser 1000 die Deckelzufuhr 1 zum Zuführen der Vielzahl der Deckel 101 in einem Deckelstapel 121 zum Arbeitsraum 2. Dabei umfasst die Deckelzufuhr 1 einen ersten Abschnitt 11, welcher im Arbeitsraum 2 angeordnet ist, sowie einen zweiten ausserhalb des Arbeitsraumes angeordneten Abschnitt 12.

Der erste Abschnitt 11 ist teilweise im Gehäuse 20 angeordnet (wird also von ihm umgeben) und teilweise in einen Gehäuseabschnitt 21 des Gehäuses 20 angeordnet. Dabei ist er Gehäuseabschnitt 21 ein Teil des Gehäuses 20, welcher eine Art rohrförmige Gehäuseerweiterung (also ein Rohr) bildet und so Arbeitsraum 2 sprich die Hygienezone «erweitert».

Die Deckelzufuhr 1 umfasst weiter eine Dichtung 5, welche zwischen dem ersten Abschnitt 11 und dem zweiten Abschnitt 12 angeordnet ist und so eine Abdichtung des ersten Abschnittes 11 gegenüber dem zweiten Abschnitt 12 ermöglicht. Hierbei muss jedoch keine permanente Abdichtung gewährleistet sein.

Die Dichtung 5 ist nämlich als eine Deckelklemmung 5 ausgestaltet und der Arbeitsraum 2 kann durch ein Zusammenwirken der Deckelklemmung 5 mit dem Deckelstapel 121 abgedichtet werden kann.

Der Arbeitsraum 2 wird also mithilfe des Rohres 20 bis zur Deckelklemmung 5 erweitert. Das Rohr 20 ist im gezeigten Ausführungsbeispiel oben und unten mit weiteren Dichtelementen 9 in Form von einem O-Ring 9 abgedichtet. Dadurch wird eine zusätzliche Abdichtung und Abgrenzung des Arbeitsraums 2 ermöglicht.

Die Deckelklemmung 5 ist als eine aufblasbaren Dichtung 5 ausgestaltet. D.h. die Deckelklemmung 5 kann durch Zuführen von Luft / Gas (z.B. in Form einer Pneumatikluft) in einen Expansionsraum von einem ersten Zustand in einen zweiten Zustand expandiert werden, sodass der Deckelstapel 121 in dem zweiten(expandierten) Zustand von der Deckelklemmung 5 gehalten werden kann. In diesem expandierten «Haltezustand» erfolgt eine Abdichtung zwischen Deckelstapel 121 und Deckelklemmung 5.

Damit kann ein grosser Hub erreicht werden und der Arbeitsraum 2 lässt sich sauber abdichten. Durch Abschalten der Pneumatikluft und ein allfälliges Vakuum kann die Dichtung 5 komprimiert werden (die Expansion ist also reversibel). Wird die Pneumatikluft wieder angeschaltet, ist die Dichtung 5 wieder aktiv.

Durch die Dichtung 5 wird es also ermöglicht, dass der Arbeitsraum 2 gegenüber der Umgebung 7 abgegrenzt und abgeschlossen wird, sodass der Arbeitsraum 2 als ein hygienischer Bereich, also die Hygienezone fungiert. Durch die Dichtung 5 mit Gehäuse 20 und Gehäuseabschnitt 21 kann also ein unerwünschter Eintritt von Gasen, Dämpfen, Feststoffen und / oder Flüssigkeiten aus dem zweiten Abschnitt 12 in den ersten Abschnitt 11 und somit aus der Umgebung 7 in den Arbeitsraum 2 vermieden oder zumindest verringert werden.

Ausserdem umfasst die Deckelzufuhr 1 mehrere Führungsstangen 110 zum Leiten des Deckelstapels 121.

Alternativ zur Ausführung gemäss Fig. 3 könnte die Dichtung / Deckelklemmung 5 auch an einer Öffnung 22 des Gehäuses 20 angeordnet sein und auf den Gehäuseabschnitt 21 verzichtet werden.

Die Deckel 101 werden dem Arbeitsraum durch die Deckelzufuhr 1 in dem Deckelstapel 121 zugeführt. Dort werden die Deckel 101 von einer

Abstapelvorrichtung einzeln vom Deckelstapel 121 entfernt und auf einem Deckelstern / Begasungsstern abgelegt, von welchem sie zu den Behältern geführt und auf die Behälter aufgelegt werden.

Fig. 4 zeigt eine Seitenansicht der erfindungsgemässen Deckelzufuhr 1 mit Dichtung 5. Dabei ist die Dichtung 5 aufblasbar und auf der linken Seite der Darstellung im ersten (komprimierten) Zustand und auf der rechten Seite im zweiten (expandierten) Zustand gezeigt.

Fig. 5 zeigt eine Seitenansicht der erfindungsgemässen Deckelzufuhr 1 mit Behandlungseinrichtung 6. Die Behandlungseinrichtung 6 ist als eine unter der Deckelklemmung 5 angeordnete Ringdüse 6 ausgestaltet. Mit der Ringdüse 6 können Deckel im Behandlungsbereich 60 gereinigt werden. Alternativ oder zusätzliche kann mit der Ringdüse jedoch auch der Arbeitsraum 2 und / oder die Deckelzufuhr 1 gereinigt werden. Die Ringdüse 6 ist ein Ring mit mehreren Düsen, welche zum Teil nach oben und nach unten gerichtet reinigen. Durch Reflexion und Schwerkraft wird das gesamte Rohr 21 gereinigt.

Fig. 6 zeigt eine Seitenansicht der erfindungsgemässen Deckelzufuhr 1 mit Sensor 18.

Um die Reinigung der Deckelzufuhr 1 durchzuführen, werden vor der Reinigung vorzugsweise alle unterhalb der Deckelklemmung 5 liegenden Deckel 101 entfernt. Diese können im ersten Abschnitt 11 manuell entfernt werden. Nach der Reinigung muss der Deckelstapel 121 wieder nach unten gestellt werden. Mit einem Hilfsmittel 13 kann der Deckelstapel 121 wieder nach unten gestellt werden. Befindet sich das Hilfsmittel 13 unterhalb der Deckel 101, wird die Position mit dem Magnetsensor 18 erkannt und die Deckelklemmung 5 auf inaktiv gestellt werden.

Die Erfindung ist nicht auf die offenbarten Ausführungsformen beschränkt. Andere Variationen der offenbarten Ausführungsformen können von Fachleuten beim Praktizieren einer beanspruchten Erfindung aus einem Studium der Zeichnungen, der Offenbarung und der abhängigen Ansprüche verstanden und bewirkt werden. In den Ansprüchen schliesst das Wort "umfassend" keine anderen Elemente oder Schritte aus, und der unbestimmte Artikel "ein" oder "eine" schliesst keine Vielzahl aus. Die blosse Tatsache, dass bestimmte Massnahmen in voneinander verschiedenen abhängigen Ansprüchen wiederholt werden, bedeutet nicht, dass eine Kombination dieser Massnahmen nicht vorteilhaft verwendet werden kann. Jegliche Bezugszeichen in den Ansprüchen sollten nicht als Einschränkung des Umfangs ausgelegt werden.

## Patentansprüche

1. Verschliesser zum Verschliessen eines Behälters (100) umfassend einen Arbeitsraum (2), in welchem Arbeitsraum (2) der Behälter (100) mit einem Deckel (101) verschlossen wird; und
ein den Arbeitsraum (2) umgebendes Gehäuse (20);
eine Deckelzufuhr (1) zum Zuführen einer Vielzahl der Deckel (101) in einem Deckelstapel (121) zum Arbeitsraum (2);
wobei die Deckelzufuhr (1) einen ersten Abschnitt (11) umfasst, welcher derart im Arbeitsraum (5) angeordnet ist, dass der erste Abschnitt (11) von dem Gehäuse (20) umgeben wird, sowie einen zweiten ausserhalb des Gehäuses (20) angeordneten Abschnitt (12) umfasst,
**dadurch gekennzeichnet, dass**
die Deckelzufuhr (1) eine Dichtung (5) umfasst, welche derart zwischen dem ersten Abschnitt (11) und dem zweiten Abschnitt (12) angeordnet ist, dass der erste Abschnitt (11) gegenüber dem zweiten Abschnitt (12) abgedichtet werden kann.

2. Verschliesser nach Anspruch 1, wobei die Dichtung (5) eine Deckelklemmung (5) ist und der Arbeitsraum (2) durch ein Zusammenwirken der Deckelklemmung (5) mit dem Deckelstapel (121) abgedichtet werden kann.

3. Verschliesser nach Anspruch 2, wobei die Deckelklemmung (5) von einem ersten Zustand in einen zweiten Zustand expandierbar ist, sodass der Deckelstapel (121) in dem zweiten Zustand von der Deckelklemmung (5) gehalten werden kann.

4. Verschliesser nach Anspruch 3, wobei die Deckelklemmung (5) einen Expansionsraum umfasst, welche zur Expansion in den zweiten Zustand mit einem Fluid befüllbar ist.

5. Verschliesser nach Anspruch 4, wobei das Fluid ein Gas und / oder eine Flüssigkeit ist.

6. Verschliesser nach einem der vorangehenden Ansprüche, wobei das Gehäuse (20) einen, insbesondere rohrförmigen Gehäuseabschnitt (21) umfasst, welcher derart um einen Teil des ersten Abschnittes (11) angeordnet ist, dass der Arbeitsraum (2) erweitert wird.

7. Verschliesser nach einem der vorangehenden Ansprüche, wobei der zweite Abschnitt (12) der Deckelzufuhr (1) einen Deckelseparierer zum Vereinzeln der Vielzahl von Deckeln (101), insbesondere von metallischen Deckeln (101) umfasst.

8. Verschliesser nach einem der vorangehenden Ansprüche, wobei die Deckelzufuhr (1) eine Behandlungseinrichtung (6) umfasst, sodass die Deckel (101) in einem vorgebbaren Behandlungsbereich (60) und / oder die Deckelzufuhr und / oder der Arbeitsraum mit einem Behandlungsmedium behandelt, insbesondere gereinigt werden können.

9. Verschliesser nach Anspruch 8, wobei die Behandlungseinrichtung (6) eine Ringdüse (6) umfasst.

10. Verschliesser nach einem der Ansprüche 8 oder 9, wobei das Behandlungsmedium ein flüssiges und / oder gasförmiges Behandlungsmedium, insbesondere ein Entkeimungsmittel wie beispielweise Chlordioxid, ein Spülmittel, im Speziellen Wasser, oder ein Reinigungs- oder Trocknungsgas, insbesondere Luft oder ein Behandlungsmedium in Form eines elektromagnetischen Strahlungsmediums, insbesondere Ultraviolettstrahlung, im Speziellen eine Pulsed-Light Strahlung ist und / oder wobei das flüssige Behandlungsmedium und / oder das gasförmige Behandlungsmedium unter einem vorgebbaren Behandlungsdruck in den Behandlungsbereich einbringbar ist.

11. Verschliesser nach einem der vorangehenden Ansprüche, wobei am Arbeitsraum (2) zum Entfernen eines Behandlungsrückstandes eine Abführeinrichtung, insbesondere ein Abfluss, bevorzugt ein mit einem Filter ausgestatteter Abfluss und / oder eine Abführeinrichtung in Form einer Absaugvorrichtung, bevorzugt eine mit einem Filter ausgestattete Absaugvorrichtung vorgesehen ist.

12. Deckelzufuhr zum Zuführen einer Vielzahl von Deckeln (101) in einem Deckelstapel (121) zu einem Arbeitsraum (2) eines Verschliessers (1000) umfassend
einen ersten Abschnitt (11) sowie einen zweiten Abschnitt (12),
**dadurch gekennzeichnet, dass**
die Deckelzufuhr (1) eine Dichtung (5) umfasst, welche derart zwischen dem ersten Abschnitt (11) und dem zweiten Abschnitt (12) angeordnet ist, dass der ersten Abschnitt (11) gegenüber dem zweiten Abschnitt (12) abgedichtet werden kann.

13. Deckelzufuhr nach Anspruch 12 umfassend einen Gehäuseabschnitt (21), welcher um den ersten Abschnitt (11) angeordnet ist.

14. Deckelzufuhr nach Anspruch 12 oder 13 umfassend ein Führungselement (110), insbesondere eine Führungsstange (110) oder eine Führungsschiene zum Leiten des Deckelstapels (121).

15. Verfahren zum Zuführen eines Deckels (101) zu einem Verschliesser (1000) umfassend
Bereitstellen eines Verschliessers (1000) nach einem der Ansprüche 1 bis 11;
Zuführen einer Vielzahl der Deckel (101) in einem Deckelstapel (121) zum Arbeitsraum (2).
